# FASCICULE DE BREVET EUROPEEN

(11) **EP 3 078 787 B1**
(45) Date de publication et mention de la délivrance du brevet: **13.09.2017**
(21) Numéro de dépôt: 16000765.4
(22) Date de dépôt: 01.04.2016
(51) Int. Cl.: E04F 15/024

(54) **PIÈCE D'ANCRAGE**
VERANKERUNGSTEIL
ANCHORING PART

(30) Priorité: 10.04.2015 BE 201500125
(43) Date de publication de la demande: 12.10.2016
(73) Titulaire: Buzon Pedestal International, 4040 Herstal (BE)
(72) Inventeur: Buzon, Claude, B- 4040 Herstal (BE)
(74) Mandataire: Quintelier, Claude

(56) Documents cités:
- DE-A1- 10 100 399
- DE-A1-102011 101 567
- US-A1- 2011 016 809

## Description

La présente invention concerne une pièce d'ancrage destinée à être montée sur un plot d'élévation d'une surface, laquelle pièce comporte une plaque pourvue d'une partie évidée qui s'étend à partir d'une partie de son bord, laquelle plaque est agencée pour s'introduire en partie dans chaque fois une entaille située sur un flanc latéral d'un angle des dalles reposant sur le plot.

Une telle pièce d'ancrage est connue du brevet US 8 302 356. Dans la construction on utilise des plots d'élévation soit pour compenser l'inclinaison d'une pente, soit pour rehausser le niveau du sol. Sur ces plots on fait alors reposer des dalles en posant par exemple les coins de quatre dalles voisines sur chaque fois un plot. La pièce d'ancrage sert à caler les dalles sur le plot et ainsi limiter considérablement un mouvement des dalles par rapport au plot. La pièce d'ancrage connue possède une géométrie essentiellement en forme de cercle avec une partie évidée, qui sert à faciliter la pose des dalles et de la pièce d'ancrage. La pièce d'ancrage est fixée sur le plot à l'aide d'une vis que l'on vise au travers du centre de la pièce d'ancrage.

Un désavantage de la pièce d'ancrage est sa forme en cercle. En effet si d'une part la forme en cercle facilite la rotation de la pièce d'ancrage dans l'entaille des dalles, elle limite toutefois la surface sur laquelle la pièce d'ancrage peut prendre prise dans l'entaille de chacune des dalles dont le coin repose sur le plot. D'autre part la forme symétrique, inhérente au cercle, ne permet pas de vérifier si la pièce d'ancrage est correctement posée dans chaque entaille pour ainsi permettre une prise correcte de la pièce d'ancrage dans chaque entaille.

L'invention a pour bût de réaliser une pièce d'ancrage qui permet d'une part de mieux vérifier qu'elle soit correctement posée dans chaque entaille et d'autre part de permettre une prise plus ferme de la pièce d'ancrage dans chaque entaille.

A cette fin une pièce d'ancrage suivant l'invention est caractérisée en ce que la plaque possède une géométrie essentiellement en forme d'un parallélogramme, ladite partie évidée s'étend à partir d'un premier coin situé sur un croissement d'un premier flanc montant et d'un premier flanc horizontal de la forme en parallélogramme sur sensiblement un quart de la surface de la plaque. La forme d'un parallélogramme permet d'avoir plus de superficie de la plaque qui s'engage dans une entaille et donc une meilleure prise de la pièce d'ancrage dans l'entaille de chacune des dalles dont le coin repose sur le plot. De plus le fait que la surface possède des flancs montant et horizontaux implique que dans l'espace entre deux dalles adjacentes il sera possible de voir si le flanc s'y étend ou non, et ainsi de correctement placer la pièce d'ancrage pour assurer un prise correcte dans chaque entaille.

Une première forme de réalisation préférentielle d'une pièce d'ancrage suivant l'invention est caractérisée en ce qu'un deuxième flanc horizontal de la géométrie essentiellement en forme d'un parallélogramme est pourvu d'une encoche. La présence de l'encoche permet d'aligner cette encoche sur l'espace entre deux dalles adjacentes et donc de faciliter la pose correcte de la pièce d'ancrage.

Une deuxième forme de réalisation préférentielle d'une pièce d'ancrage suivant l'invention est caractérisée en ce que l'encoche s'étend sur une profondeur d'environ 3mm. Ainsi l'encoche est suffisamment visible sans pour autant fragiliser la pièce d'ancrage.

Une troisième forme de réalisation préférentielle d'une pièce d'ancrage suivant l'invention est caractérisée en ce que la géométrie essentiellement en forme d'un parallélogramme comprend un deuxième et un troisième coin situé respectivement à l'autre extrémité du premier flanc montant et du premier flanc horizontal de celle où est située le premier coin, lesdits deuxième et troisième coins étant rabotés. Le fait que ces deux coins soient rabotés permet d'accroître la longueur des flancs et donc la prise de la plaque dans les entailles sans entraver la rotation ou exiger des entailles profondes dans les dalles.

Une quatrième forme de réalisation préférentielle d'une pièce d'ancrage suivant l'invention est caractérisée en ce qu'à un quatrième coin de la géométrie essentiellement en forme d'un parallélogramme situé diagonalement opposé au premier coin il est prévu un trou traversant la plaque. Ce trou permet d'y introduire une vis qui elle sert à maintenir en place la pièce d'ancrage sur le plot.

De préférence une surface inférieure de la plaque est pourvue de rainures d'évacuation d'eau. Ceci empêche l'eau de stagner sous la plaque car les rainures permettent d'évacuer l'eau.

De préférence une tige s'étend à partir d'une surface inférieure de la plaque, laquelle tige est pourvue d'une section filetée. Ceci facilite la pose de la pièce d'ancrage sur le plot.

L'invention sera maintenant décrite plus en détails à l'aide des dessins qui illustrent une forme de réalisation d'une pièce d'ancrage suivant l'invention. Dans les dessins:
La figure 1 illustre la pose d'une pièce d'ancrage sur un plot ;
La figure 2 montre l'insertion de la pièce d'ancrage dans une entaille d'une dalle ;
La figure 3 montre un plot sur lequel trois coins de trois dalles sont posés ;
La figure 4 montre une vue d'une pièce d'ancrage suivant l'invention ;
La figure 5 montre la géométrie essentiellement en forme d'un parallélogramme d'une pièce d'ancrage suivant l'invention ;
La figure 6 montre une vue de la partie inférieure d'une pièce d'ancrage suivant l'invention ; et
La figure 7 montre une coupe transversale à travers une pièce d'ancrage suivant l'invention.

Dans les dessins une même référence a été attribuée à un même élément ou à un élément similaire.

La figure 1 illustre un plot 1 d'élévation sur lequel une pièce d'ancrage 5 est posée. La pièce d'ancrage est destinée à être montée sur le plot d'élévation 1, en particulier au centre du plateau supérieur du plot. Le plot d'élévation sert soit à compenser l'inclinaison d'une pente, soit à rehausser le niveau du sol. De préférence la pièce d'ancrage est visée sur le plot, comme l'indique la flèche F. La figure 2 montre l'insertion d'une partie de la pièce d'ancrage 5 dans une entaille 3 d'une dalle 2. L'entaille est située sur une section de deux flancs qui se rejoignent à hauteur du coin de la dalle. La dalle comporte sur chacun de ses coins une entaille. La dalle est posée sur le plot de telle façon qu'un coin de la dalle repose sur sensiblement un quart de la surface supérieure du plot, comme illustré à la figure 3. Ainsi, lorsque les coins des dalles sont chaque fois posées sur le plot, les entailles se trouvent face à face. Entre deux dalles adjacentes il est prévu une espace 4, pour par exemple permettre à de l'eau de pluie de s'écouler entre deux dalles voisines. Les entailles ont de préférence une profondeur située entre 3 et 6 mm, une hauteur d'environ 5mm et une largeur située entre 10 et 15mm.

La figure 4 montre une vue de la pièce d'ancrage 5 suivant l'invention. La pièce d'ancrage comporte une plaque 6 pourvue d'une partie évidée 7 qui s'étend à partir d'une partie de son bord. La plaque est agencée pour s'introduire en partie dans chaque fois l'entaille 3 située sur le flanc latéral d'un angle des dalles 2 reposant sur le plot et ainsi maintenir les dalles en place sur le plot. De préférence la plaque possède une épaisseur d'environ 4mm.

La plaque 6 possède une géométrie essentiellement en forme d'un parallélogramme, comme illustrée à la figure 5. La plaque possède un premier flanc montant 8 et un premier flanc horizontal 9 de la forme en parallélogramme. La plaque possède également un deuxième flanc montant 11 et un deuxième flanc horizontal 10 de la forme en parallélogramme. Les flancs horizontaux 9 et 10, ainsi que les flancs montants 8 et 11 sont chaque fois en parallèle l'un de l'autre. L'angle α entre le deuxième flanc montant 11 et le deuxième flanc horizontal 10 est de préférence d'environ 100°, alors que l'angle β entre le deuxième flanc montant 11 et le premier flanc horizontal 9 est de préférence d'environ 80°.

La partie évidée 7 s'étend à partir d'un premier coin P situé sur un croissement du premier flanc montant 8 et du premier flanc horizontal 9 de la forme en parallélogramme. La partie évidée 7 s'étend sur sensiblement un quart de la surface de la plaque et réduit pour ainsi dire de moitié la longueur du premier flanc montant 8 et du premier flanc horizontal 9.

De préférence le deuxième flanc montant 11 de la forme en parallélogramme est pourvu d'une encoche 12. Cette dernière s'étend à partir du centre du deuxième flanc montant 11 en direction du premier flanc montant 8. L'encoche possède de préférence un flanc entrant 14 à angle droit et un autre flanc 13 entrant à angle incliné sur environ 20°. L'encoche s'étend sur une profondeur d'environ 3mm. Cette encoche sert à positionner correctement la pièce d'ancrage lors du montage comme il sera décrit ci-dessous.

La plaque 6 en forme en parallélogramme comprend un deuxième Q et un troisième R coin situé respectivement à l'autre extrémité du premier flanc montant 8 et du premier flanc horizontal 9 de celle où est située le premier coin P. Ces deuxième et troisième coins sont rabotés pour permettre la rotation de la plaque dans les entailles, comme il sera décrit ci-dessous. Un quatrième coin S de la forme en parallélogramme situé diagonalement opposé au premier coin P est prévu une trou 15 traversant la plaque. Cette trou sert à y introduire une vis pour fixer la pièce d'ancrage sur le plot.

De préférence une surface inférieure de la plaque 6 est pourvue de rainures 16 d'évacuation d'eau, comme illustré à la figure 6. Ceci empêche l'eau de stagner sous la plaque car les rainures permettent d'évacuer l'eau. La plaque comporte de préférence une tige 17, qui s'étend à partir de la surface inférieure de la plaque. La tige est pourvue d'une section filetée 18, qui de préférence est en protubérance sur la tige et permet de viser la pièce d'ancrage sur le plot. La section fileté s'étend sur à peu près la moitié de la hauteur de la tige dans la partie inférieure de cette tige pour ainsi ne pas perturber les dalles placées sur le plot.

De préférence une surface supérieure de la plaque est pourvue d'une autre encoche 19 destinée à recevoir une tête d'un tournevis pour ainsi viser la pièce d'ancrage dans le plot. L'autre encoche est située dans le prolongement de la tige 17.

Pour monter la pièce d'ancrage sur le plot on la vise d'abord, à l'aide de sa section filetée, sur le plot, par exemple à l'aide d'un tournevis. On ajuste ensuite la position de la pièce d'ancrage de telle façon à ce que la partie évidée se trouve à l'endroit où le coin de la dalle va être posé. On emboîte la pièce d'ancrage dans l'entaille 3 de la dalle 2 en faisant tourner la pièce d'ancrage et on ajuste la hauteur de telle façon à ce que la pièce d'ancrage se trouve correctement dans l'entaille. On fait tourner la pièce d'ancrage de telle façon à ce que la partie évidée de la pièce d'ancrage se trouve à l'endroit où le coin de la prochaine dalle doit être posée pour ainsi pouvoir mettre la prochaine dalle sans que la pièce d'ancrage entrave cette pose. On répète cette opération pour les autres dalles à poser avec leur coin sur le plot. Après avoir posée les quatre dalles sur le plot, on fait tourner la pièce d'ancrage afin que la partie évidée soit cachée dans une entaille d'une des dalles. On tourne à la pièce d'ancrage que seul les flancs sont encore visible dans l'espace entre les dalles et que la trou 15 soit également visible dans un espace entre deux dalles. Ainsi on veille que dans chaque entaille il y a suffisamment de matière de la pièce d'ancrage pour ainsi correctement retenir les coins des dalles sur le plot. Le fait que la surface ait la forme d'un parallélogramme fait qu'il y a suffisamment de matière puisque les flancs du parallélogramme permettent d'engager plus de matière dans l'entaille. La présence de deux coins rabotés fait que la rotation de la plaque dans les entailles n'est pas perturbée.

## Revendications

1. Pièce d'ancrage (5) destinée à être montée sur un plot (1) d'élévation d'une surface, laquelle pièce comporte une plaque (6) pourvue d'une partie (7) évidée qui s'étend à partir d'une partie de son bord, laquelle plaque est agencée pour s'introduire en partie dans chaque fois une entaille située sur un flanc latéral d'un angle des dalles (2) reposant sur le plot, **caractérisée en ce que** la plaque possède une géométrie essentiellement en forme d'un parallélogramme, ladite partie évidée s'étend à partir d'un premier coin (P) situé sur un croissement d'un premier flanc montant (8) et d'un premier flanc horizontal (9) de la forme en parallélogramme sur sensiblement un quart de la surface de la plaque,

2. Pièce d'ancrage suivant la revendication 1, **caractérisée en ce qu'**un deuxième flanc horizontal de la géométrie essentiellement en forme d'un parallélogramme est pourvu d'une encoche (12).

3. Pièce d'ancrage suivant la revendication 2, **caractérisée en ce que** l'encoche comprend un flanc entrant (14) à angle droit et un autre flanc entrant (13) à angle incliné sur environ 20°.

4. Pièce d'ancrage suivant la revendication 2 ou 3, **caractérisée en ce que** l'encoche s'étend sur une profondeur d'environ 3mm.

5. Pièce d'ancrage suivant l'une des revendications 1 à 4, **caractérisée en ce que** la géométrie essentiellement en forme d'un parallélogramme comprend un deuxième(Q) et un troisième (R) coin situé respectivement à l'autre extrémité du premier flanc montant et du premier flanc horizontal de celle où est située le premier coin, lesdits deuxième et troisième coins étant rabotés.

6. Pièce d'ancrage suivant l'une des revendications 1 à 5, **caractérisée en ce qu'** à un quatrième coin (S) de la géométrie essentiellement en forme d'un parallélogramme situé diagonalement opposé au premier coin il est prévu une trou (15) traversant la plaque.

7. Pièce d'ancrage suivant l'une des revendications 1 à 6, **caractérisée en ce qu'**une surface inférieure de la plaque est pourvue de rainures d'évacuation (16) d'eau.

8. Pièce d'ancrage suivant l'une des revendications 1 à 7, **caractérisée en ce qu'**une tige (17) s'étend à partir d'une surface inférieure de la plaque, laquelle tige est pourvue d'une section filetée (18).

9. Pièce d'ancrage suivant la revendication 8, **caractérisée en ce que** la section filetée est en protubérance sur la tige.

10. Pièce d'ancrage suivant la revendication 8 ou 9, **caractérisée en ce qu'**une surface supérieure de la plaque est pourvue d'une autre encoche (19) destinée à recevoir une tête d'un tournevis, l'autre encoche étant située dans le prolongement de la tige.

## Patentansprüche

1. Verankerungsteil (5), das dazu bestimmt ist, auf einer Stütze (1) zur Anhebung einer Oberfläche angebracht zu werden, wobei das Teil eine Platte (6) umfasst, die mit einem ausgesparten Teil (7) versehen ist, der sich ausgehend von einem Teil seines Rands erstreckt, wobei die Platte eingerichtet ist, um sich zum Teil jedes Mal in eine Kerbe einzufügen, die sich auf einer seitlichen Flanke eines Winkels der Bauplatten (2) befindet, die auf dem Element ruhen, **dadurch gekennzeichnet, dass** die Platte eine Geometrie im Wesentlichen in Form eines Parallelogramms besitzt, wobei sich der ausgesparte Teil ausgehend von einer ersten Ecke (P) erstreckt, die sich auf einer Kreuzung einer ersten ansteigenden Flanke (8) und einer ersten horizontalen Flanke (9) der Parallelogrammform, im Wesentlichen auf einem Viertel der Oberfläche der Platte befindet.

2. Verankerungsteil nach Anspruch 1, **dadurch gekennzeichnet, dass** eine zweite horizontale Flanke der Geometrie im Wesentlichen in Form eines Parallelogramms mit einer Kerbe (12) versehen ist.

3. Verankerungsteil nach Anspruch 2, **dadurch gekennzeichnet, dass** die Kerbe eine Eingangsflanke (14) mit rechtem Winkel und eine andere Eingangsflanke (13) mit einem Winkel, der um etwa 20° geneigt ist, umfasst.

4. Verankerungsteil nach Anspruch 2 oder 3, **dadurch gekennzeichnet, dass** sich die Kerbe auf einer Tiefe von etwa 3 mm erstreckt.

5. Verankerungsteil nach einem der Ansprüche 1 bis 4, **dadurch gekennzeichnet, dass** die Geometrie im Wesentlichen in Form eines Parallelogramms eine zweite (Q) und eine dritte (R) Ecke aufweist, die sich jeweils an dem anderen Ende der ersten ansteigenden Flanke bzw. der ersten horizontalen Flanke dieser befinden, wo sich die erste Ecke befindet, wobei die zweite und die dritte Ecke abgetragen sind.

6. Verankerungsteil nach einem der Ansprüche 1 bis 5, **dadurch gekennzeichnet, dass** an einer vierten Ecke (S) der Geometrie im Wesentlichen in Form eines Parallelogramms, die diagonal der ersten Ecke entgegengesetzt liegt, eine Bohrung (15), die die Platte durchquert, vorgesehen ist.

7. Verankerungsteil nach einem der Ansprüche 1 bis 6, **dadurch gekennzeichnet, dass** eine untere Fläche der Platte mit Wasserablassrillen (16) versehen ist.

8. Verankerungsteil nach einem der Ansprüche 1 bis 7, **dadurch gekennzeichnet, dass** sich ein Schaft (17) von einer unteren Fläche der Platte erstreckt, wobei der Schaft mit einem Gewindeabschnitt (18) versehen ist.

9. Verankerungsteil nach Anspruch 8, **dadurch gekennzeichnet, dass** der Gewindeabschnitt von dem Schaft vorragt.

10. Verankerungsteil nach Anspruch 8 oder 9, **dadurch gekennzeichnet, dass** eine obere Fläche der Platte mit einer anderen Kerbe (19) versehen ist, die dazu bestimmt ist, einen Schraubendreherkopf aufzunehmen, wobei die andere Kerbe in der Verlängerung des Schafts liegt.

## Claims

1. Anchoring member (5) provided for being mounted on a support pedestal (1), which anchoring member comprises a plate (6) provided with a notch (7) extending as from a part of a border of said plate, which plate is provided for being partially entered in each time a cut-out situated in a lateral sidewall of a corner of a tile (2) resting on the support pedestal, **characterised in that** the plate comprises a geometry essentially parallelogram shaped, said notch extending from a first corner (P) located on a crossing of a first raising edge (8) and a first horizontal edge (9) of the parallelogram shaped geometry over essentially a quarter of the plate surface.

2. Anchoring member as claimed in claim 1, **characterised in that** a second horizontal edge of the parallelogram shaped geometry is provided with a cavity (12).

3. Anchoring member as claimed in claim 2, **characterised in that** the cavity comprises an entering edge (14) having a right angle and another entering edge (13) having an angle inclined over approximately 20°.

4. Anchoring member as claimed in claim 2 or 3, **characterised in that** the cavity extends over a depth of about 3mm.

5. Anchoring member as claimed in anyone of the claims 1 to 4, **characterised in that** the parallelogram shaped geometry comprises a second (Q) and a third (R) corner respectively situated at the other end of the first raising edge and the first horizontal edge of the one where the first corner is situated, said second and third corner being rubbed.

6. Anchoring member as claimed in anyone of the claims 1 to 5, **characterised in that** at a fourth (S) corner of the parallelogram shaped geometry situated diagonally opposite to the first corner, a hole (15) crossing the plate is provided.

7. Anchoring member as claimed in anyone of the claims 1 to 6, **characterised in that** a lower surface of the plate is provided with water draining grooves (16).

8. Anchoring member as claimed in anyone of the claims 1 to 7, **characterised in that** a stem (17) extends from a lower surface of the plate, which stem is provided with a threaded section (18).

9. Anchoring member as claimed in claim 8, **characterised in that** the threaded section protrudes from the stem.

10. Anchoring member as claimed in claim 8 of 9, **characterised in that** an upper surface of the plate is provided with a further cavity (19) provided for receiving a screwdriver head, said further cavity being located in an extension of the stem.
